# EUROPÄISCHE PATENTSCHRIFT

(11) **EP 2 307 303 B1**
(45) Veröffentlichungstag und Bekanntmachung des Hinweises auf die Patenterteilung: **23.12.2015**
(21) Anmeldenummer: 09776748.7
(22) Anmeldetag: 17.06.2009
(51) Int. Cl.: B67B 3/00

(54) **TRANSPORTSTRECKE ZUM FÖRDERN VON KAPPEN ODER DERGLEICHEN VERSCHLÜSSEN ZUM VERSCHLIESSEN VON FLASCHEN ODER DERGLEICHEN BEHÄLTERN**
TRANSPORT SECTION FOR CONVEYING CAPS OR SIMILAR CLOSURES FOR CLOSING BOTTLES OR SIMILAR CONTAINERS
SECTION DE TRANSPORT DESTINÉE À CONVOYER DES BOUCHONS OU DES FERMETURES SIMILAIRES SERVANT À FERMER DES BOUTEILLES OU DES RÉCIPIENTS SIMILAIRES

(30) Priorität: 31.07.2008 DE 102008035605
(43) Veröffentlichungstag der Anmeldung: 13.04.2011
(73) Patentinhaber: KHS GmbH, 44143 Dortmund (DE)
(72) Erfinder: EVERS, Hartmut, 55545 Bad Kreuznach (DE)
(86) Internationale Anmeldenummer: PCT/EP2009/004340
(87) Internationale Veröffentlichungsnummer: WO 2010/012334

(56) Entgegenhaltungen:
- EP-A2- 1 803 681
- WO-A1-87/06170
- DE-A1- 3 009 202
- DE-U1- 29 708 145

## Beschreibung

Die Erfindung bezieht sich auf eine Transportstrecke gemäß Oberbegriff Patentanspruch 1, und wie aus der WO 87/06170 bekannt.

Transportstrecken insbesondere zum Zuführen von Verschlüssen von einer Versorgungseinheit, die u.a. einen Bunker zur Aufnahme einer Vielzahl von Verschlüssen als ungeordnete Menge aufweist, an eine Verschlussübergabe einer Verschließmaschine sind in unterschiedlichen Ausführungen bekannt. Bekannt ist es hierbei insbesondere auch (DE 101 45 102 A1) an der Transportstrecke mehrere Behandlungsstationen vorzusehen, in denen die Verschlüsse sterilisiert werden, bevor sie an die Verschlussübergabe der Verschließmaschine gelangen. Bei dieser bekannten Vorrichtung werden die in einen Förderkanal eingebrachten Verschlüsse oder Kappen durch ein von einem Kappenrad gebildetes Förderelement dicht aneinander anschließend in einem einspurigen Kappen- oder Verschlussstrom durch den Förderkanal geschoben und an den Behandlungsstationen in Form von Düsenstöcken vorbei bewegt. Nachteil sind u.a. die relativ geringe Leistung (Anzahl der behandelten bzw. sterilisierten Verschlüsse je Zeiteinheit) sowie die Gefahr eines Verklemmens der Verschlüsse im Förderkanal.

Bekannt ist weiterhin eine Vorrichtung zum Sterilisieren von Verschlüssen (DE 103 59 392 B3), bei der die Verschlüsse über mehrere, jeweils von einer umlaufend angetriebenen Scheibe gebildete Etagen und über die Etagen miteinander verbindende schiefe Ebenen von oben nach unten durch einen mit einem Desinfektions- oder Sterilisationsmedium beaufschlagten Behandlungsraum bewegt werden. Diese bekannte Vorrichtung ist konstruktiv aufwendig, bedingt eine relativ große Bauform und ist darüber hinaus hinsichtlich möglicher Sterilisationsverfahren stark eingeschränkt.

Aufgabe der Erfindung ist es, eine Transportstrecke aufzuzeigen, die bei einer vereinfachten konstruktiven Ausbildung eine verbesserte Förderung, zugleich aber auch eine verbesserte Behandlung der Verschlüsse bei störungsfreier Arbeitsweise gewährleistet. Zur Lösung dieser Aufgabe ist eine Transportstrecke entsprechend dem Patentanspruch 1 ausgebildet. Die erfindungsgemäße Transportstrecke ist Förderstrecke und auch Behandlungsstrecke zum Fördern und Behandeln, insbesondere zum Fördern und Sterilisieren der Verschlüsse.

Zumindest auf einem Teil und dabei bevorzugt auf dem größeren Teil der Transportstrecke erfolgt das Fördern der Verschlüsse pneumatisch oder hydraulisch, d.h. mit einem gas- und/oder dampfförmigen Medium oder mit einem flüssigen Medium, welches dann wenigstens auf einer Teillänge der Transportstrecke bzw. an wenigstens einer von dieser Teillänge gebildeten Behandlungszone und/oder an wenigstens einer an der Transportstrecke gebildeten Behandlungsstation von wenigstens einem Sterilisationsmedium zum Sterilisieren oder Desinfizieren der Verschlüsse gebildet ist.

Außerhalb der wenigstens einen Behandlungszone oder -station erfolgt der Transport der Verschlüsse, soweit nicht durch Schwerkraft bewirkt, ebenfalls durch ein hydraulisches oder pneumatisches Medium, beispielsweise durch ein steriles gas- und/oder dampfförmiges oder flüssiges Medium, z.B. durch sterile Luft.

Durch die erfindungsgemäße Ausbildung wird nicht nur der Transport der Verschlüsse entlang der Transportstrecke vereinfacht, sondern es wird insbesondere auch die Behandlung der Verschlüsse mit dem wenigstens einen Sterilisationsmedium wesentlich intensiviert, und zwar dadurch, dass dieses Sterilisationsmedium den Transport der Verschlüsse bewirkt oder zumindest wesentlich zum Transport der Verschlüsse beiträgt und dadurch zwangsläufig intensiv auf die Verschlüsse einwirkt, und zwar insbesondere auch derart, dass die Verschlüsse gedreht oder entlang von Führungsflächen der Transportstrecke oder eines Verschlusskanals gerollt werden und somit eine Einwirkung des Sterilisationsmediums auf sämtliche Bereiche der Verschlussaußen- und Innenfläche sichergestellt ist.

Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figuren an Ausführungsbeispielen näher erläutert. Es zeigen:
Fig. 1 in vereinfachter Darstellung eine Transportstrecke für Kappen oder dergleichen Verschlüsse zwischen einer Versorgungseinheit und einer Verschließmaschine;
Fig. 2 eine vergrößerte Teildarstellung der Transportstrecke der Figur 1;
Fig. 3 eine Düse zum Behandeln und Transportieren der Verschlüsse;
Fig. 4 in vereinfachter perspektivischer Darstellung eine Teillänge einer Transportstrecke, zusammen mit zwei an dieser Transportstrecke vorgesehenen Behandlungsstationen;
Fig. 5 in vereinfachter Darstellung eine Ansicht auf die Transportstrecke der Figur 5 in Blickrichtung des Pfeils X der Figur 4;
Fig. 6 u. 7 jeweils Schnitte durch einen Verschlusskanal, beispielsweise durch einen als Kurvenstück ausgebildeten Abschnitt des Verschlusskanals der Transportstrecke der Figuren 4 und 5.

In den Figuren 1 und 2 ist 1 eine Transportstrecke zum Zuführen von Kappen 2 oder anderen Verschlüssen von einer Versorgungseinheit 3 an eine Verschließmaschine 4 zum Verschließen von nicht dargestellten Flaschen oder dergleichen Behältern mit den Kappen 2. Die Versorgungseinheit 3 sowie die Verschließmaschine 4 weisen die dem Fachmann bekannte Ausbildung auf. Die Versorgungseinheit 3 ist in diesem Sinne mit einem Bunker zur Aufnahme einer Vielzahl von Kappen 2 sowie mit einer Sortiereinrichtung ausgebildet, über die die Kappen 2 jeweils nacheinander in einem einspurigen Kappenstrom an einen käfigartigen Kappenkanal 5 der Transportstrecke 1 übergeben werden, der sich innerhalb eines nach außen hin geschlossenen Innenraumes 7 eines beispielsweise rohrartigen Gehäuse 6 der Transportstrecke 1 erstreckt.

Der Kappenkanal 5 bildet im Bereich der Versorgungseinheit 3 bzw. an der dortigen Sortiereinheit einen Einlass und im Bereich der Verschließmaschine 4 bzw. einer dortigen Kappenübergabe 4.1 einen Auslass. Ausgehend von der Versorgungseinheit 3 weist der Kappenkanal 5 zunächst einen geradlinigen, in vertikaler Richtung nach unten verlaufenden Abschnitt 5.1, daran anschießend einen bogenförmig gekrümmten Abschnitt 5.2, daran anschließend einen geradlinig, schräg nach unten verlaufenden Abschnitt 5.3, daran anschließend einen bogenförmig gekrümmten Abschnitt 5.4 und daran anschließend einen an der Kappenübergabe 4.1 endenden, geradlinig nach unten verlaufenden und in einem Sterilraum 8 der Verschließmaschine 5 ausgebildeten Abschnitt 5.5.

Dem Verlauf des Kappenkanals 5 folgend bildet auch das rohrförmige Gehäuse 6 ausgehend von der Versorgungseinheit 3 einen geradlinig vertikal nach unten verlaufenden Abschnitt 6.1, einen daran anschließenden gekrümmten Abschnitt 6.2, einen daran anschließenden schräg nach unten verlaufenden geradlinigen Gehäuseabschnitt 6.3 und daran anschließend einen bogenförmig gekrümmten Gehäuseabschnitt 6.4, der zur Umgebung hin abgedichtet in den Sterilraum 8 der Verschließmaschine 4 mündet. Der Kappenkanal 5 ist so ausgebildet, dass in ihm die Kappen 2 mit gewissem Spiel und geringer Reibung in der Förderrichtung A von der Versorgungseinheit 3 an die Verschließmaschine 4 gefördert werden können.

Im Bereich des Gehäuseabschnittes 6.3 ist im Gehäuseinnenraum 7 ein Verteilerrohr 9 vorgesehen, und zwar mit Abstand unterhalb des Abschnittes 5.3 des Kappenkanals 5. Das Verteilerrohr 9, welches mit seinem unteren Ende bis etwa an den Übergang zwischen den Gehäuseabschnitten 6.3 und 6.4 reicht und an diesem Ende verschlossen ist, ist mit seinem oberen Ende im Bereich des Gehäuseabschnitts 6.2 abgedichtet aus dem Gehäuseinnenraum 7 herausgeführt und mit einem Kupplungsstück 10 versehen, und zwar zum Anschließen an eine Leitung 11 zum gesteuerten Zuführen eines druckbeaufschlagten gas- und/oder dampfförmigen Sterilisationsmediums.

Die Düsen 12, die in Längsrichtung des Verteilerkanals 9 voneinander beabstandet verteilt vorgesehen sind, bestehen bei der dargestellten Ausführungsform jeweils aus einem Rohrstück 13, welches an der dem Kappenkanal 5 zugewandten Oberseite des Verteilerrohres 9 radial wegsteht und an seinem eine Düsenöffnung 14 bildenden freien Ende in Förderrichtung A gekrümmt ist, sodass durch die aus den Düsenöffnungen 14 austretenden Strahlen STR des dampf- und/oder gasförmigen Sterilisationsmediums oder Desinfektionsmittels, welches dann auch im gesamten Gehäuseinnenraum ausfüllt, nicht nur die erforderliche Sterilisation oder Desinfektion der Kappen 2 an ihren gesamte Flächen erfolgt, sondern zugleich auch eine Förderwirkung auf die Kappen 2 in Förderrichtung A ausgeübt wird. Die Kappen 2 gelangen also zunächst unter Wirkung der Schwerkraft über den Abschnitt 5.1 in den gekrümmten Abschnitt 5.2 und werden von dort ohne die Zwänge eines mechanischen Transportelementes durch das aus den Düsen 12 austretende Sterilisationsmedium oder Desinfektionsmittel in Förderrichtung A weiterbewegt, und zwar bis an den Abschnitt 5.4, von dem die Kappen 2 dann wiederum durch Schwerkraft über den Abschnitt 5.5 an die Kappen- oder Verschlussabnahme 4.1 gelangen.

Um auch bei einer hohen Leistung der Verschließmaschine 4, d.h. bei einer hohen Anzahl der je Zeiteinheit verschlossenen Behälter oder Flaschen und damit bei einer hohen Anzahl der der Verschließmaschine 4 je Zeiteinheit zugeführten Kappen 2 eine zuverlässige Sterilisation dieser Kappen mit hoher Qualität zu erreichen, besitzt die Transportstrecke 1 bzw. der hauptsächlich zur Sterilisation der Kappen 2 dienende Gehäuseabschnitt 6.3 eine ausreichend große Länge, beispielsweise eine Länge von 2 - 5 m.

Das Sterilisationsmedium wird unter Druck, vorzugsweise impulsförmig zugeführt, wobei die Fördergeschwindigkeit der Kappen 2 entlang des Kappenkanals 5 und damit auch die Einwirkzeit des Sterilisationsmediums oder Desinfektionsmittels auf die Kappen 2 durch die Impulsfolgefrequenz und/oder Impulsintensität des dem Verteilerkanal 9 impulsförmig zugeführten Sterilisationsmediums gesteuert werden können.

Um eine definierte Lage des Kappenkanals 5 innerhalb des Gehäuses 6 und dabei insbesondere auch einen definierten Abstand zwischen den Düsen 12 und dem Kappenkanal 5 zu erreichen, sind mehrere, den Kappenkanal 5 abstützende Abstandhalter 15 im Gehäuseinnenraum 7 vorgesehen.

Zusätzlich zu den Düsen 12 am Verteilerrohr 9 sind beispielsweise weitere Düsen 16 vorhanden, über die z.B. bei in Betriebnahme der Verschließmaschine 4 der Gehäuseinnenraum 7 mit einem Sterilisations- oder Desinfektionsmedium gespült werden kann und/oder über die während des Betriebes der Verschließmaschine 4 ständig Sterilisationsmedium in den Gehäuseinnenraum 7 eingebracht wird. Zum Abführen des Desinfektions- oder Sterilisationsmediums ist, soweit dieses nicht in den Sterilraum 8 der Verschließmaschine 4 geleitet wird, an dem der Verschließmaschine 4 benachbarten Ende der Transportstrecke 1 eine Schleuse vorgesehen. Weiterhin ist das Gehäuse 6 mit Sichtfenstern 17 ausgebildet, über die die Arbeitsweise der Transportstrecke 1 kontrolliert und eventuelle Störungen festgestellt werden können.

Die Figuren 4 und 5 zeigen in vereinfachter Darstellung eine Teillänge einer Förder- oder Transportstrecke 1 a für Verschlüsse bzw. Kappen 2 mit zwei in Transportrichtung A aufeinander folgenden Behandlungsstationen 18 und 19, die an einem geradlinigen Abschnitt der Transportstrecke 1a in Transportrichtung A aufeinander folgend vorgesehen sind. In den Behandlungsstationen 18 und 19 erfolgt beispielsweise eine Behandlung oder Desinfektion der Kappen 2 durch Beaufschlagung Kappe mit einem Wasserstoffperoxid (H2O2) enthaltenden Desinfektions- oder Sterilisationsmedium, beispielsweise mit einem Wasserstoffperoxid in fein verteilter oder verdampfter Form enthaltenden heißen gas- und/oder dampfförmigen Medium, beispielsweise heißer steriler Luft. In der Behandlungsstation 18 wird das Sterilisationsmedium auf die gesamte Fläche (Innen- und Außenfläche) der Kappen 2 aufgebracht.

In der Behandlungsstation 19 erfolgt dann das anschließende Aktivieren des Sterilisationsmediums durch Hitzeeintrag zum Abspalten von Sauerstoffradikalen aus dem zumindest auch als Kondensat auf den Flächen der Kappen 2 abgeschiedenen Sterilisationsmedium bzw. Wasserstoffperoxid, und zwar zum Sterilisieren der Kappen 2 bzw. zum Abtöten von Keimen. Die Transportstrecke 1 a ist wiederum von einem Kappenkanal 5a gebildet, der bei dieser Ausführungsform aus einer oberen Platte 20 und einer unteren Platte 21 sowie aus mehreren, den Kappenkanal 5a seitlich begrenzenden Stegen 22 besteht, die zwischen den beiden voneinander beabstandeten Platten 20 und 21 angeordnet und von diesen Platten sowie auch voneinander über Distanzelemente 23 beabstandet sind, sodass der Kappenkanal 5a wiederum eine insbesondere für die beim Sterilisieren verwendeten Medien leicht zugängliche käfig- oder gitterartige Struktur bilden. Die in den Figuren 4 und 5 dargestellten Teillänge des Kappenkanals 5a besteht aus einen bogenförmig gekrümmten Abschnitt 5a.1 und aus dem sich daran in Transportrichtung A anschließenden geradlinigen Abschnitt 5a.2, an welchem die Behandlungsstationen 18 und 19 vorgesehen sind.

Es versteht sich, dass die Transportstrecke 1a bzw. der Kappenkanal 5a in dem zur Umgebung hin verschlossenen Innenraum 24 eines Gehäuses 25 untergebracht sind, wie dies in der Figur 4 sehr schematisch für die Behandlungsstationen 18 und 19 dargestellt ist. Der Transport der Kappen 2 entlang des Kappenkanals 5a erfolgt wiederum durch Blasen, beispielsweise mit einem sterilen dampf- und/oder gasförmigen Medium, bevorzugt mit den auch für die Sterilisation der Kappen 2 verwendeten Behandlungsmedien, d.h. mit dem sterilen gas- und/oder dampfförmigen Medium sowie mit dem Wasserstoffperoxid enthaltenden Sterilisationsmedium.

Im Einzelnen erfolgt das Fördern der Kappen 2 in der Weise, dass diese Kappen in dem in Förderrichtung A vor den Behandlungsstationen 18 und 19 sich erstreckenden Abschnitten, insbesondere auch im Abschnitt 5a.1 des Kappenkanals 5a durch ein gas- und/oder dampfförmiges, steriles Medium, beispielsweise durch sterile Luft gefördert werden, wobei mit diesem gas- und/oder dampfförmigen sterilem Medium zugleich auch ein Vorwärmen oder Temperieren der Kappen 2 erfolgen kann, sodass diese dann beim Einlauf in die Behandlungsstation 18 eine Temperatur oder Oberflächentemperatur unter z.B. 70°C, beispielsweise von 50°C oder etwa 50°C mit Abweichungen +/- 10°C, bevorzugt mit Abweichungen zwischen +/- 2°C - 3°C aufweisen.

Im Bereich der Behandlungsstation 18 erfolgt dann das Fördern der Kappen 2 zumindest unterstützt durch das in dieser Station auf die Kappen 2 ausgebrachte heiße, Wasserstoffperoxid enthaltende Sterilisationsmedium. Dieses Sterilisierungsmedium kann auch jedes andere geeignete Fluid sein, insbesondere werden hierzu neben H₂O₂ Fluide vorgeschlagen, die Peressigsäure oder Chlordioxid enthalten. Diese können in wässriger Mischung vorliegen oder idealerweise gasoder dampfförmig sein. Als gasförmige Mischung sind als weitere Bestandteile Inertgase oder Luft zu bevorzugen. Bei einer Variante des Verfahrens wird als Sterilisierungsmittel und Antriebsfluid ionisierte Luft oder eine Mischung mit ionisierter Luft und vorgenannten Stoffen eingesetzt.

Im Bereich der Behandlungsstation 19 erfolgt das Fördern der Kappen 2 zumindest unterstützt durch das auf diese Kappen 2 ausgebrachte heiße sterile dampf- und/oder gasförmige Medium zum Aktivieren des Sterilisationsmediums bzw. des Wässerstoffperoxids sowie zum Trocknen der Kappen 2. In an den Abschnitt 5a.2 anschließenden Abschnitten des Kappenkanals 5a erfolgt das Fördern der Kappen 2 mit einem sterilen gas- und/oder dampfförmigen Medium, beispielsweise mit reduzierter Temperatur, z.B. mit kühlerer steriler Luft, um so auch ein Abkühlen der behandelten Kappen 2 auf eine Temperatur deutlich unter der Behandlungstemperatur zu erreichen, d.h. auf eine Oberflächentemperatur deutlich unter 50°C, beispielsweise auf eine Oberflächentemperatur von 30°C oder etwa 30°C, bevor die Kappen 2 dann einer Verschließmaschine oder deren Verschließwerkzeuge zugeführt werden. Durch dieses Abkühlen der Kappen 2 ist insbesondere auch bei aus Kunststoff gefertigten Kappen gewährleistet, dass diese nach der Sterilisation reproduzierbar die erforderliche Qualität, insbesondere auch die erforderliche Festigkeit und mechanische Stabilität aufweisen und es demnach bei dem nachfolgenden Schließprozess möglich ist, die gewünschten Prozessparameter, beispielsweise das erforderliche Verschraub- und/oder Offnungsdrehmoment für die auf Behälter oder Flaschen aufgebrachten Kappen 2 zuverlässig zu erzielen.

Die Figuren 6 und 7 zeigen verschiedene Möglichkeit für das Ausbringen von Behandlungsmedium zum Fördern der Kappen 2 sowie zum gleichzeitigen Behandeln bzw. Sterilisieren der Kappen 2. Dargestellt ist nochmals der Kappenkanal 5a, die den Kappenkanal oben und unten begrenzenden Platten 20 und 21, die Stege 22 und die Distanzelemente 23. Letztere bestehen bei der in den Figuren 6 und 7 dargestellten Ausführungsform jeweils aus achsgleich miteinander angeordneten hülsenartigen Distanzstücken 26 - 29, die über einen Bolzen 30 mit Mutter 31 miteinander sowie mit der oberen Platte 20 verspannt sind. Hierfür greift der Bolzen 30 mit seinem unteren Ende an einem plattenartigen Verschlusselement an. Die am Distanzelement 23 vorgesehenen Stege 22 sind zwischen den Distanzstücken 26 - 29 verspannt.

Die Distanzstücke 26 - 29 sowie ein weiteres an der Oberseite der Platte 20 vorgesehenes Distanzstück 33 bilden einen den Bolzen 30 umschließenden Ringkanal 34, der an der Unterseite ihres Distanzelementes 23 durch das Abschlusselement 32 und an der Oberseite durch ein entsprechendes Abschlusselement 35 verschlossen ist. In den Distanzstücken 26 - 29 sind jeweils Düsenöffnungen 36 für den Austritt eines gas- und/oder dampfförmigen Mediums in den Kappenkanal 5a vorgesehen, und zwar beispielsweise für den Austritt eines für die Sterilisation verwendeten Mediums, welches zugleich auch die Förderung der Kappen 2 entlang des Kappenkanals 5a bewirkt. Die Ausbildung der Distanzelemente 23 ermöglicht es, die einzelnen Düsenöffnungen 36 durch Verdrehen der Distanzstücke 26 - 29 individuell so einzustellen, dass mit diesen Düsenöffnungen 36 einerseits die Beaufschlagung der vorbeibewegten Kappen 2 mit dem Sterilisationsmedium, andererseits aber auch die Förderwirkung optimal erreicht werden. Das Zuführen des Behandlungs- und/oder Sterilisationsmediums an den Ringkanal 34 erfolgt beispielsweise durch Anschlussöffnungen 34.1, die in dem oberen Distanzstück 33 vorgesehen ist. Mit den beiden Distanzstücken 33 und 26 ist das jeweilige Distanzelement 23 durch Verspannen an der oberen Platte 20 im Bereich einer Öffnung gehalten.

Mit 37 sind weiterhin Düsenöffnungen bezeichnet, über die aus einem oberhalb der Platte 20 gebildeten geschlossenen Raum, beispielsweise innerhalb der Behandlungsstationen 18 oder 19 ein gas- und/oder dampfförmiges Behandlungs-und/oder Sterilisationsmedium auf den oberen Bereich der vorbeibewegten Kappen 2 ausgebracht wird. Ähnliche Düsenöffnungen 37 sind z.B. auch an der unteren Platte 21 vorgesehen, um die vorbeibewegten Kappen an ihren Innenflächen mit dem Behandlungs- und/oder Sterilisationsmedium zu beaufschlagen.

Mit 38 ist in der Figur 7 eine Düse bezeichnet, die ähnlich den Düsen 12 aus einem Rohrstück 39 mit einer Düsenöffnung 40 am Ende des Rohrstückes 39 besteht. Das Rohrstück 39 jeder Düse 38 mündet in einen Raum oder Kanal 41, der während des Betriebes einer den Kappenkanal 5a aufweisenden Anlage oder Transportstrecke mit einem gas- und/oder dampfförmigen Behandlungs- und/oder Sterilisationsmedium unter Druck versorgt wird.

Es versteht sich, dass entlang des Kappenkanals 5a eine Vielzahl von Distanzelementen 23 mit den Düsen- oder Austrittsöffnungen 36 und/oder 37 sowie auch eine Vielzahl von Düsen 38 vorgesehen sind und dass auch der in den Figuren 6 und 7 dargestellte Kappenkanal 5a wiederum in einem zur Umgebung hin dicht verschlossenen Gehäuse, beispielsweise in dem Gehäuse 25 untergebracht ist.

Die Erfindung wurde voranstehend an Ausführungsbeispielen beschrieben. Allen diesen Ausführungsbeispielen ist gemeinsam, dass das wenigstens eine gas- und/oder dampfförmige Behandlungs- und/oder Sterilisationsmedium zugleich auch zur Förderung der Kappen 2 entlang der jeweiligen Transportstrecke bzw. Kappenkanals 5 bzw. 5a dient.

### Bezugszeichenliste

- 1, 1a: Transport- oder Förderstrecke
- 2: Kappe
- 3: Versorgungseinheit
- 4: Schließmaschine
- 4.1: Kappenübergabe an der Verschließmaschine 4
- 5, 5a: Kappenkanal
- 5.1 - 5.5: Kappenkanalabschnitt
- 5a.1 - 5a.2: Kappenkanalabschnitt
- 6: Gehäuse
- 6.1 - 6.4: Gehäuseabschnitt
- 7: Gehäuseinnenraum
- 8: Sterilraum der Verschließmaschine
- 9: Verteilerkanal
- 10: Kupplung
- 11: Leitung zum Zuführen des Behandlungs- oder Sterilisationsmediums
- 12: Düse
- 13: Rohrstück
- 14: Düsenöffnung
- 15: Abstandhalter
- 16: Düse
- 17: Sichtfenster
- 18, 19: Behandlungsstrecke
- 20, 21: Platte
- 22: Steg
- 23: Distanzelement
- 24: Gehäuseinnenraum
- 25: Gehäuse
- 26 - 29: Distanzstück
- 30: Bolzen
- 31: Mutter
- 32: Abschlussstück
- 33: Distanzstück
- 34: Ringkanal
- 34.1: Anschlussöffnung
- 35: Abschlussstück
- 36: Düsenöffnung
- 37: Öffnung ein Platte 20
- 38: Düse
- 39: Rohrstück
- 40: Düsenöffnung
- 41: Kanal

- A: Förderrichtung
- STR: Düsenstrahl

## Patentansprüche

1. Transport- oder Förderstrecke zum Fördern von Kappen oder dergleichen Verschlüssen (2) für Flaschen oder dergleichen Behälter sowie zum Behandeln der Verschlüsse (2) mit wenigstens einem Behandlungsmedium, beispielsweise mit wenigstens einem Sterllisationsmedium, wobei das wenigstens eine Behandlungsmedium zugleich zum Fördern der Verschlüsse (2) entlang der Transportstrecke (1, 1a) dient, wobei entlang der Transportstrecke eine Vielzahl von Düsenöffnungen (14, 36, 37, 40) zum Ausbringen des Behandlungsmediums auf die Verschlüsse (2) vorgesehen sind, wobei zumindest ein Teil der Düsenöffnungen (14, 36, 37, 40) zur Erzeugung zumindest jeweils wenigstens eines Strahls (STR) des Behandlungsmediums orientiert ist, der eine in Förderrichtung (A) weisende Komponente besitzt, wobei sie von wenigstens einem käfigartigen Verschlusskanal (5, 5a) gebildet ist, der im Innenraum (7, 24) eines sich in Transportrichtung (A) erstreckenden Gehäuses (6, 25) aufgenommen ist. und wobei der Verschlusskanal (5a) für eine allseitige Zugänglichkeit des Behandlungsmediums allseitig lediglich durch die Verschlüsse (2) mit leichtem Spiel führende Stege (22) begrenzt ist,
**dadurch gekennzeichnet, dass**
zumindest ein Teil der Düsenöffnungen (36) hinsichtlich der Achsrichtung des jeweils ausgebrachten Düsenstrahls einstellbar sind.

2. Transportstrecke nach Anspruch 1, **dadurch gekennzeichnet, dass** am Kappenkanal (5a) wenigstens eine Behandlungsstation (18, 19) oder wenigstens eine Behandlungszone vorgesehen ist, in der das Behandlungs- und/oder Sterilisationsmedium auf die Verschlüsse (2) ausgebracht wird, und dass der Transport der Verschlüsse (2) außerhalb der wenigstens einen Behandlungsstation oder -zone (18, 19) pneumatisch oder hydraulisch, beispielsweise durch ein gas- und/oder dampfförmiges Medium, insbesondere durch ein steriles gas- und/oder dampfförmiges Medium, beispielsweise durch sterile Luft erfolgt.

3. Transportstrecke nach einem der vorhergehenden Ansprüche, **dadurch gekennzeichnet, dass** in Förderrichtung (A) aufeinander folgend wenigstens zwei Behandlungsstationen (18, 19) vorgesehen sind, und dass in einer in Transportrichtung (A) ersten Behandlungsstation (18) die Verschlüsse (2) mit einem ersten Behandlungsmedium, beispielsweise In Form eines Wasserstoffperoxid, Ozon oder Peressigsäure enthaltenden gas- und/oder dampfförmigen heißen Sterilisationsmedium und in der bezogen auf die Transportrichtung (A) folgenden Behandlungsstation (19) mit einem zweiten Behandlungsmedium behandelt werde, beispielsweise mit einem heißen gas- und/oder dampfförmigen Behandlungsmedium zum Aktivieren des ersten Behandlungsmediums.

4. Transportstrecke nach einem der vorhergehenden Ansprüche, **dadurch gekennzeichnet, dass** die Verschlüsse (2) auf wenigstens einer ersten Teillänge der Transportstrecke (1) durch das Behandlungs- und/oder Sterilisationsmedium und auf wenigstens einem weiteren Teil der Transportstrecke (1, 1a) durch Schwerkraft und/oder durch ein steriles gas- und/oder dampfförmiges Medium gefördert werden.

5. Transportstrecke nach Anspruch 4, **dadurch gekennzeichnet, dass** die wenigsten eine erste Teillänge der Transportstrecke (1) den größeren Teil dieser Transportstrecke ausmacht.

6. Transportstrecke nach einem der vorhergehenden Ansprüche, **dadurch gekennzeichnet, dass** sie eine Versorgungselnhelt (3), die einen Bunker zur Aufnahme der Verschlüsse (2) aufweist, mit einer Verschließmasche (4) oder einer dortigen Verschlussaufnahme (4.1) verbindet.

7. Transportstrecke nach einem der vorhergehenden Ansprüche, **dadurch gekennzeichnet, dass** der Verschlusskanal (5, 5a) mehrere in Förderrichtung aneinander anschließende Verschlusskanalabschnitte (5.1 - 5.5; 5a1, 5a2) aufweist, und zwar einen vorzugsweise an die Versorgungseinheit (3) anschließenden Abschnitt (5.1) zum Fördern der Verschlüsse unter Schwerkraft sowie wenigstens einen weiteren Abschnitt (5.3) zum Fördern der Verschlüsse (2) unter Verwendung des Behandlungs- und/oder sterilisationsmediums sowie einen vorzugsweise an eine Verschlussaufgabe (4.1) einer Verschließmaschine (4) führenden Abschnitt (5.5) zum Fördern der Verschlüsse unter Schwerkraft.

8. Transportstrecke nach einem der vorhergehenden Ansprüche, **dadurch gekennzeichnet, dass** die Düsenöffnungen (14) an wenigstens einem sich zumindest entlang einer Teilstrecke der Transportstrecke (1) erstreckenden Verteilerrohr (9), beispielsweise an einem unterhalb des Verschlusskanals (5) vorgesehenen Verteilerrohr (9) vorgesehen sind.

9. Transportstrecke nach einem der vorhergehenden Ansprüche, **dadurch gekennzeichnet, dass** die Düsenöffnungen (37) an oberen und/oder unteren Abschlusselementen, beispielsweise an platten- oder leistenartigen Abschlusselementen des Verschlusskanals (5a) vorgesehen sind.

## Claims

1. Transport or conveyor section for conveying caps or similar closures (2) for bottles or similar containers, and for treating the closures (2) with a treatment medium, for example, with at least one sterilisation medium, wherein the at least one treatment medium is used at the same time for conveying the closures (2) along the transport section (1, 1 a), wherein a plurality of nozzle apertures (14, 36, 37, 40) are provided along the transport section for the application of the treatment medium onto the closures (2), wherein at least a part of the nozzle apertures (14, 36, 37, 40) are oriented such as to produce in each case at least one jet (STR) of the treatment medium, which have components pointing in the conveying direction (A), wherein they are formed from at least one cage-type closure channel (5, 5a) which is accommodated in the interior (7, 24) of a housing unit (6, 25) extending in the transport direction (A), and wherein the closure channel (5a), for all-round accessibility of the transport medium, is delimited on all sides only by webs (22) which allow the closures (2) a slight degree of play,
**characterised in that**
at least a part of the nozzle apertures (36) are adjustable in respect of the axis direction of the nozzle jet applied in each case.

2. Transport section according to claim 1, **characterised in that** at least one treatment station (18, 19) is provided at the cap channel (5a), or at least one treatment channel, in which the treatment medium and/or sterilisation medium is applied onto the closures (2), and that the transport of the closures (2) outside the at least one treatment station or zone (18, 19) takes place pneumatically or hydraulically, for example by a gaseous and/or vaporous medium, in particular by a sterile gaseous and/or vaporous medium, for example by sterile air.

3. Transport section according to any one of the preceding claims, **characterised in that**, provided following one another in the conveying direction (A), are at least two treatment stations (18, 19), and that, in a first treatment station (18) in the transport direction (A), the closures (2) are treated with a first treatment medium, for example in the form of a gaseous or vaporous hot sterilisation medium containing hydrogen peroxide, ozone, or peracetic acid, and, in the treatment station (19) following in relation to the transport direction (A), are treated with a second treatment medium, for example with a hot gaseous and/or vaporous treatment medium, for the activation of the first treatment medium.

4. Transport section according to any one of the preceding claims, **characterised in that** the closures (2) are conveyed on at least one part length of the transport section (1) through the transport and/or sterilisation medium, and on at least one further part of the transport section (1, 1a) by the force of gravity and/or by a sterile gaseous and/or vaporous medium.

5. Transport section according to claim 4, **characterised in that** the at least one first length of the transport section (1) makes up the greater part of this transport section.

6. Transport section according to any one of the preceding claims, **characterised in that** it connects a supply unit (3), which comprises a bunker for accommodating the closures (2), with a closure mesh (4) or a closure accommodation element (4.1) located there.

7. Transport section according to any one of the preceding claims, **characterised in that** the closure channel (5, 5a) comprises a plurality of closure channel sections (5.1-5.5; 5a1, 5a2) connected to one another following in the conveying direction, and specifically a section (5.1) preferably connected to the supply unit (3), for conveying the closures by force of gravity, as well as at least one further section (5.3) for conveying the closures (2), with the use of the treatment and/or sterilization medium, as well as a section (5.5) leading preferably to a closure outlet (4.1) of a closure machine (4), for conveying the closures by force of gravity.

8. Transport section according to any one of the preceding claims, **characterised in that** the nozzle apertures (14) are provided at at least one distribution tube (9) extending at least along one part section of the transport section (1), for example at a distribution tube (9) provided beneath the closure channel (5).

9. Transport section according to any one of the preceding claims, **characterised in that** the nozzle apertures (37) are provided at upper and/or lower closure elements, for example at closure elements in plate or strip form, of the closure channel (5a).

## Revendications

1. Section de transport ou de convoyage destinée à convoyer des bouchons ou fermetures (2) similaires pour des bouteilles ou récipients similaires ainsi qu'à traiter les fermetures (2) avec au moins un agent de traitement, par exemple avec au moins un agent de stérilisation, l'au moins un agent de traitement servant en même temps au convoyage des fermetures (2) le long de la section de transport (1, 1a), une pluralité d'ouvertures de buse (14, 36, 37, 40) étant prévue le long de la section de transport pour épandre l'agent de traitement sur les bouchons (2), au moins une partie des ouvertures de buses (14, 36, 37, 40) étant orientée pour la génération au moins respectivement d'au moins un jet (STR) de l'agent de traitement qui possède un composant dirigé dans le sens de convoyage (A), celui-ci étant formé par au moins un canal de fermeture (5, 5a) de type cage qui est reçu dans l'espace intérieur (7, 24) d'un boîtier (6, 25) s'étendant dans le sens de transport (A) et le canal de fermeture (5a) étant délimité pour une accessibilité de tous les côtés de l'agent de traitement de tous les côtés juste par des nervures (22) guidant les fermetures (2) avec un jeu léger,
**caractérisée en ce**
**qu'**au moins une partie des ouvertures de buse (36) peut être réglée en ce qui concerne le sens axial du jet de buse respectivement produit.

2. Section de transport selon la revendication 1, **caractérisée en ce qu'**au moins un poste de traitement (18, 19) ou au moins une zone de traitement est prévu(e) sur le canal de bouchon (5a), dans laquelle l'agent de traitement et/ou de stérilisation est épandu sur les fermetures (2) et **en ce que** le transport des fermetures (2) est effectué en dehors de l'au moins un poste ou une zone de traitement (18, 19) par voie pneumatique ou hydraulique par exemple par un agent gazeux et/ou sous forme de vapeur, en particulier par un agent gazeux et/ou sous forme de vapeur stérile, par exemple par de l'air stérile.

3. Section de transport selon l'une quelconque des revendications précédentes, **caractérisée en ce qu'**au moins deux postes de traitement (18, 19) sont prévus se suivant dans le sens de transport (A), et **en ce que** dans un premier poste de traitement (18) dans le sens de transport (A), les fermetures (2) sont traitées avec un premier agent de traitement par exemple sous la forme d'un agent de stérilisation chaud gazeux et/ou sous forme de vapeur contenant du peroxyde d'hydrogène, de l'ozone ou de l'acide péracétique et dans le poste de traitement (19) suivant par rapport au sens de transport (A) avec un second agent de traitement, par exemple avec un agent de traitement gazeux et/ou sous forme de vapeur chaud pour l'activation du premier agent de traitement.

4. Section de transport selon l'une quelconque des revendications précédentes, **caractérisée en ce que** les fermetures (2) sont convoyées sur au moins une première longueur partielle de la section de transport (1) par l'agent de traitement et/ou de stérilisation et sur au moins une autre partie de la section de transport (1, 1a) par la force de gravité et/ou par un agent gazeux et/ou sous forme de vapeur stérile.

5. Section de transport selon la revendication 4, **caractérisée en ce que** l'au moins une première longueur partielle de la section de transport (1) constitue la plus grande partie de cette section de transport.

6. Section de transport selon l'une quelconque des revendications précédentes, **caractérisée en ce qu'**elle relie une unité d'alimentation (3) qui présente un réservoir pour la réception des fermetures (2), à une machine de fermeture (4) ou un logement de fermeture (4.1) qui s'y trouve.

7. Section de transport selon l'une quelconque des revendications précédentes, **caractérisée en ce que** le canal de fermeture (5, 5a) présente plusieurs sections de canal de fermeture (5.1 - 5.5 ; 5a1, 5a2) se raccordant dans le sens de convoyage, c'est-à-dire une section (5.1) se raccordant de préférence à l'unité d'alimentation (3) pour le convoyage des fermetures sous la force de gravité ainsi qu'au moins une autre section (5.3) pour le convoyage des fermetures (2) en utilisant l'agent de traitement et/ou de stérilisation ainsi qu'une section (5.5) guidant de préférence sur une alimentation de fermeture (4.1) d'une machine de fermeture (4) pour le convoyage des fermetures sous la force de gravité.

8. Section de transport selon l'une quelconque des revendications précédentes, **caractérisée en ce que** les ouvertures de buses (14) sont prévues sur au moins un tube de distribution (9) s'étendant au moins le long d'une section partielle de la section de transport (1), par exemple sur un tube de distribution (9) prévu sous le canal de fermeture (5).

9. Section de transport selon l'une quelconque des revendications précédentes, **caractérisée en ce que** les ouvertures de buse (37) sont prévues sur des éléments terminaux supérieurs et/ou inférieurs par exemple sur des éléments terminaux de type plaque ou barre du canal de fermeture (5a).
